# FASCICULE DE BREVET EUROPEEN

(11) **EP 1 160 816 B1**
(45) Date de publication et mention de la délivrance du brevet: **26.04.2006**
(21) Numéro de dépôt: 01401411.2
(22) Date de dépôt: 30.05.2001
(51) Int. Cl.: H01H 33/66

(54) **Châssis pour ampoule à vide de module interrupteur de puissance**
Rahmenstruktur für die Vakuumröhre eines Leistungsschaltermoduls
Frame structure for vacuum tube of a power switch module

(30) Priorité: 30.05.2000 FR 0006918
(43) Date de publication de la demande: 05.12.2001
(73) Titulaire: AREVA T&D SA, 92084 Paris La Défense Cedex (FR)
(72) Inventeur: Attack, Said, 34070 Montpellier (FR)
(74) Mandataire: Poulin, Gérard

(56) Documents cités:
- US-A- 4 105 878
- US-A- 4 879 441
- US-A- 5 864 108

## Description

L'invention concerne un châssis pour maintenir une ampoule à vide de module interrupteur de puissance, comprenant un premier montant et un second montant identiques en matériau électriquement isolant disposés de façon symétrique par rapport à un axe principal de l'ampoule à vide.

Un tel châssis est déjà connu du document de brevet US-5864108. Dans ce châssis connu, l'ampoule à vide est maintenue à ses deux extrémités entre les deux montants par deux pièces métalliques de fonderie fixées par plusieurs vis aux montants. Ces pièces de fonderie servent également au raccordement électrique des bornes de l'ampoule à vide. Il existe sur le marché plusieurs types d'ampoule à vide ayant des dimensions différentes et correspondant à des intensités électriques de service différentes pour répondre à des spécifications techniques particulières. Pour pouvoir installer toute une gamme d'ampoules à vide dans un châssis connu du document US-5864108, il est nécessaire de prévoir autant de pièces de fonderie différentes qu'il y a d'ampoules à vide différentes à installer, ce qui est coûteux.

Le document US-A-4879441 décrit un châssis pour maintenir une ampoule à vide selon le préambule de la revendication 1.

Par ailleurs, dans un module interrupteur de puissance, il est prévu de disposer plusieurs châssis côte à côte pour maintenir plusieurs ampoules à vide normalement identiques, chaque ampoule à vide servant à interrompre une phase d'une ligne de transport d'électricité. Dans un tel module, les différences de potentiel électrique entre les ampoules à vides disposées côte à côte génèrent des efforts électrodynamiques importants qui tendent à repousser l'une de l'autre les ampoules à vide, ces efforts étant d'autant plus importants que la distance séparant deux ampoules à vide est faible. Il est par conséquent primordial que la structure du châssis recevant l'ampoule à vide soit très rigide pour résister aux efforts électrodynamiques et que l'ampoule à vide ne soit pas décalée axialement entre les deux montants du châssis sous la contrainte de ces efforts.

Le but de l'invention est de proposer une nouvelle construction de châssis qui soit modulable pour un faible coût, c'est-à-dire qui accepte plusieurs ampoules à vide d'une gamme d'ampoules à vide pour un faible coût de réalisation, et qui est apte à supporter des efforts électrodynamiques d'intensité élevée entre phases pour permettre une disposition de plusieurs châssis d'ampoule à vide dans un module interrupteur de puissance avec un faible encombrement.

A cet effet, l'invention a pour objet un châssis pour maintenir une ampoule à vide de module interrupteur de puissance, comprenant un premier montant et un second montant identiques en matériau électriquement isolant disposés de façon symétrique par rapport à un axe principal de l'ampoule à vide, caractérisé en ce qu'une plaque en matériau électriquement isolant est rigidement liée aux montants par encastrement et par clipsage, cette plaque servant au maintien et au centrage de l'ampoule à vide entre lesdits montants.

Avec un tel agencement, l'adaptation du châssis à plusieurs types d'ampoules à vide consiste simplement en la réalisation d'une plaque de centrage pour chaque type d'ampoule à vide. Les fonctions de maintien et de centrage de l'ampoule à vide selon l'invention ne sont donc pas réalisées par une pièce métallique de fonderie. Cette plaque de centrage étant de préférence réalisée par moulage et/ou thermoformage d'une matière plastique et/ou composite, elle est d'un coût de revient très faible. D'autre part, cette plaque qui est réalisée en une matière électriquement isolante et qui est fixée aux montants du châssis par encastrement et clipsage permet, avec les pièces métalliques de connexion électrique fixées par des vis aux montants, de renforcer la structure du châssis pour reprendre une grande partie des efforts électrodynamiques qui sont appliqués à l'ampoule à vide dans un module interrupteur de puissance. Cet agencement contribue à l'obtention d'une disposition très compacte des châssis dans un module interrupteur de puissance.

L'invention sera maintenant décrite en référence aux dessins annexés qui en illustrent une forme de réalisation à titre d'exemple non limitatif.

La figure 1 est une vue en perspective d'un châssis selon l'invention dans lequel est montée une ampoule à vide.

La figure 2 est une vue en perspective du châssis selon l'invention sans l'ampoule à vide.

La figure 3 est une vue en perspective de la plaque de centrage du châssis selon l'invention.

La figure 4 est une vue en perspective d'un montant du châssis selon l'invention.

La figure 5 est une vue en coupe du châssis selon l'invention dans lequel est installée une ampoule à vide.

La figure 6 est une vue d'ensemble de trois châssis selon l'invention associés au sein d'un même module interrupteur de puissance.

Sur la figure 1, on voit un châssis comprenant deux montants identiques 1 et 2 en matériau électriquement isolant disposés verticalement, une première pièce métallique 3A qui est rigidement liée à la partie supérieure des deux montants, une seconde pièce métallique 3B qui est rigidement liée à la partie inférieure des deux montants. Les deux pièces métalliques 3A et 3B servent au raccordement électrique des bornes de l'ampoule à vide 4 qui est disposée entre les deux montant 1 et 2. La pièce métallique 3A a aussi pour fonction de maintenir en suspension l'ampoule à vide 4 entre les deux montants. Comme visible sur la figure 1, une plaque 5 en matériau électriquement isolant est encastrée et clipsée entre les deux montants 1 et 2. Cette plaque 5 sert au maintien et au centrage de l'ampoule à vide entre les deux montants 1 et 2 qui sont fixés de façon amovible sur une platine par des vis 6, cette platine constituant une paroi d'un module interrupteur de puissance.

Sur la figure 1, l'ampoule à vide a un axe longitudinal principal 7 et les deux montants 1 et 2 identiques sont disposés de façon symétrique par rapport à l'axe 7. L'ampoule à vide 4, disposée verticalement entre les deux montants 1 et 2 verticaux, est maintenue et est centrée entre les deux montants par la plaque de centrage 5.

Les figures 2, 3, et 4 permettent de mieux comprendre la nature de la liaison mécanique entre la plaque de centrage 5 et les deux montants 1 et 2 du châssis.

Sur la figure 2, on voit la plaque de centrage 5 qui est encastrée et clipsée entre les deux montants 1 et 2 de formes identiques et disposés verticalement de manière symétrique par rapport à l'axe 7 qui est normal à la plaque de centrage. L'assemblage ainsi obtenu a la forme d'un « H » dans lequel la plaque de centrage est horizontale et les montants sont verticaux.

Sur la figure 3, on voit que la plaque de centrage 5 a une forme approximativement rectangulaire et comporte une lumière 8 a chacune de ses deux extrémités ainsi qu'une languette de clipsage 9 disposée à proximité d'une lumière 8. Chaque languette 9 comporte un ergot 10. La plaque de centrage 5 comporte encore un alésage cylindrique 11 en position centrale entre les deux lumières 8 et les deux languettes 9. La plaque de centrage 5 peut comporter des nervures de renfort autour des lumières 8 et de l'alésage 11.

Sur la figure 4, on voit que chaque montant tel que 1 ou 2 comporte dans sa partie centrale un plot de positionnement 12 qui est destiné à venir s'engager dans une lumière 8 de la plaque de centrage 5 et une lumière 13 disposée au dessus du plot 12 et dans laquelle s'engage l'ergot 10 d'une languette 9 de la plaque de centrage 5. Par ailleurs, chaque montant 1 ou 2 comporte un évidemment 14 disposé sous le plot 12 et à travers lequel peut être introduite la plaque de centrage 5.

En revenant à la figure 2, on voit les plots 12 des montants 1 et 2 encastrés dans les lumières 8 de la plaque de centrage 5 et les ergots 10 des languettes 9 de la plaque de centrage 5 clipsés dans les lumières 13 des montants. On comprend donc que les plots 12 des montants 1 et 2 réalisent avec les lumières 8 un positionnement relatif de la plaque par rapport aux montants qui a pour objet d'interdire à la plaque de centrage tout déplacement selon un plan normal à l'axe principal 7. Par ailleurs, les languettes 9 de la plaque de centrage réalisent avec les lumières 13 des montants un positionnement relatif de la plaque par rapport aux montants qui a pour objet d'interdire tout mouvement relatif entre eux le long de l'axe principal 7. Avec cette construction, le châssis est apte à résister à des contraintes de flexion par rapport à l'axe 7 ou de torsion par rapport à cet axe, correspondant à des efforts d'entrephase et a des efforts de boucle qui sont appliqués par l'ampoule à la plaque de centrage 5 dans le plan de cette plaque. En outre ce renforcement de la rigidité du châssis est réalisé sans matière métallique ce qui fait qu'il n'augmente pas les efforts électrodynamiques entre phase que peut subir le châssis.

L'alésage cylindrique 11 de la plaque de centrage 5 est destiné à recevoir une partie complémentaire cylindrique de l'ampoule à vide, par exemple la partie inférieure 18 (visible sur la figure 5) de celle-ci dans laquelle coulisse la tige de manoeuvre 19 du contact mobile. Vu que l'ampoule à vide est suspendue à la pièce métallique 3A et qu'elle est centrée suivant l'axe vertical 7 entre les deux montants par la pièce de centrage 5, une grande partie des efforts électrodynamiques qui sont appliqués à l'ampoule sont repris par la plaque de centrage 5 puis par les montants si bien que la rigidité de l'ensemble du châssis s'en trouve significativement améliorée. Du point de vue de l'adaptabilité du châssis à plusieurs types d'ampoules à vide, il est important de noter qu'une adaptation de la plaque 5 au type d'ampoule à vide que l'on souhaite monter sur le châssis selon l'invention sera généralement suffisante. Ainsi, si par exemple le diamètre de centrage de l'ampoule est différent, il suffira de réaliser une plaque de centrage ayant un alésage 11 de diamètre correspondant.

Comme la plaque de centrage 5 peut être introduite entre les deux montants 1 et 2 à travers l'un ou l'autre des évidements 14, il est préférable de prévoir le clipsage des languettes 9 dans des lumières 13 disposées sur la face extérieure des montants. La figure 5 illustre le positionnement de ces languettes 9 sur le côté extérieur des montants 1 et 2. On voit également sur la figure 5 que la plaque de centrage 5 est disposée entre les pièces métalliques 3A et 3B de raccordement électrique suivant l'axe 7.

En se reportant à la figure 4, on voit plus particulièrement les moyens de fixation 16 en forme de queue d'aronde prévus sur un montant pour recevoir une vis 17 de fixation des pièces métalliques 3A et 3B aux montants 1 et 2. Ce type de moyen de fixation permet d'effectuer un réglage de la position des pièces métalliques 3A et 3B selon un axe perpendiculaire à l'axe principal 7 pour les centrer par rapport à la pièce de centrage 5 entre les deux montants 1 et 2.

La figure 6 illustre un module interrupteur de puissance comportant trois châssis disposés côte à côte et dans chacun desquels est installée une ampoule à vide. Les axes longitudinaux de chaque ampoules sont indiqués par 7,7',7" et les montants respectifs des châssis sont indiqués respectivement par 1,2; 1',2';1",2". On voit sur cette figure que les montants d'un châssis et les montants d'un autre châssis adjacent se font face deux à deux. Plus particulièrement, les montants 1,1',1" sont disposés en alignement parallèlement à l'alignement formés par les montants 2,2',2", les deux alignements de montants 1,1',1" et 2,2',2" étant disposés de part et d'autre de l'alignement des axes 7,7',7". L'intérêt fondamental de cette disposition est la compacité obtenue pour le module interrupteur de puissance.

Les deux montants et la plaque de centrage d'un châssis peuvent être fabriqués à bon marché par moulage et/ou thermoformage d'une matière plastique et/ou composite.

## Revendications

1. Un châssis pour maintenir une ampoule à vide (4) de module interrupteur de puissance, comprenant un premier montant (1) et un second montant (2) identiques en matériau électriquement isolant disposés de façon symétrique par rapport à un axe principal (7) de l'ampoule à vide, une plaque (5) en matériau électriquement isolant étant rigidement liée aux montants, cette plaque servant au maintien de l'ampoule à vide entre lesdits montants **caractérisé en ce que** ladite plaque est liée aux montants par encastrement (8; 12) et par clipsage et **en ce que** ladite plaque sert au centrage de l'ampoule à vide entre lesdits montants.

2. Le châssis selon la revendication 1, dans lequel ladite plaque de centrage (5) comporte deux lumières de positionnement (8) dans chacune desquelles s'encastre un plot (12) d'un montant correspondant et deux languettes de clipsage (9) qui s'engagent chacune dans une lumière (13) d'un montant correspondant.

3. Le châssis selon l'une des revendications 1 ou 2, dans lequel chaque montant (1,2) comporte un évidement (14) à travers lequel la plaque de centrage (5) peut être introduite.

4. Le châssis selon la revendication 2, dans lequel lesdites languettes de clipsage (9) de ladite plaque de centrage s'engagent dans les lumières (13) des montants du côté de leur face externe respective.

5. Le châssis selon l'une des revendications 1 à 4, dans lequel ladite plaque de centrage (5) comporte un alésage central (11) dans lequel s'emboîte une partie cylindrique de ladite ampoule à vide (4).

6. Le châssis selon l'une des revendications 1 à 5, dans lequel chaque montant comporte des moyens de fixation (16) par vis pour des connexions électriques de l'ampoule à vide qui ont chacun la forme d'une queue d'aronde.

7. Le châssis selon l'une des revendications 1 à 6, dans lequel les deux montants (1,2) et la plaque de centrage (5) sont fabriqué(s) en matière électriquement isolante par moulage et/ou thermoformage d'une matière plastique et/ou composite.

8. Un module interrupteur de puissance comprenant au moins deux châssis selon l'une des revendications 1 à 7 fixés de façon amovible sur un support, lesdits montants d'un châssis et lesdits montants de l'autre châssis se faisant face deux à deux.

## Patentansprüche

1. Rahmenstruktur zum Halten einer Vakuumröhre (4) eines Leistungsschaltermoduls, mit einer ersten Säule (1) und einer zweiten Säule (2), die identisch sind und aus elektrisch isolierendem Material bestehen und auf symmetrische Weise in Bezug auf eine Hauptachse (7) der Vakuumröhre angeordnet sind, wobei eine Platte (5) aus elektrisch isolierendem Material mit den Säulen fest verbunden ist und diese Platte dazu dient, den Vakuumkolben zwischen den Säulen zu halten,
**dadurch gekennzeichnet, dass** die Platte durch festes Einspannen bzw. Einsetzen (8;12) und durch eine Schnappverbindung mit den Säulen verbunden ist, und dass die Platte zur Zentrierung des Vakuumkolbens zwischen den beiden Säulen dient.

2. Rahmenstruktur nach Anspruch 1, wobei die Zentrierplatte (5) zwei Positionierungsöffnungen (8), in die ein Ansatzstück (12) einer entsprechenden Säule eingreift, sowie zwei Einrastlaschen (9), die jeweils mit einer Öffnung (13) einer entsprechenden Säule in Eingriff stehen, umfasst.

3. Rahmenstruktur nach einem der Ansprüche 1 oder 2, wobei jede Säule (1,2) eine Ausnehmung (14) umfasst, über die die Zentrierplatte (5) eingeführt werden kann.

4. Rahmenstruktur nach Anspruch 2, wobei die Einrastlaschen (9) der Zentrierplatte in die Öffnungen (13) der Säulen auf der Seite der jeweiligen Außenfläche eingreifen.

5. Rahmenstruktur nach einem der Ansprüche 1 bis 4, wobei die Zentrierplatte (5) eine zentrale Bohrung (11) umfasst, in die ein zylindrischer Teil der Vakuumröhre (4) eingesetzt ist.

6. Rahmenstruktur nach einem der Ansprüche 1 bis 5, wobei jede Säule Schraubenbefestigungsmittel (16) für elektrische Verbindungen der Vakuumröhre umfasst, die jeweils Schwalbenschwanzform aufweisen.

7. Rahmenstruktur nach einem der Ansprüche 1 bis 6, wobei die beiden Säulen (1,2) und die Zentrierplatte (5) aus einem elektrisch isolierenden Stoff durch Formgießen und/oder Warmformen eines Kunststoffs und/oder eines Verbundmaterials hergestellt sind.

8. Leistungsschaltermodul mit mindestens zwei Rahmenstrukturen gemäß einem der Ansprüche 1 bis 7, die auf bewegliche Weise an einer Halterung befestigt sind, wobei die Säulen einer Rahmenstruktur und die Säulen der anderen Rahmenstruktur einander paarweise gegenüberliegen.

## Claims

1. A frame for holding a vacuum bottle (4) of a power switch module, the frame comprising first and second identical uprights (1, 2) of electrically insulating material placed symmetrically about a main axis (7) of the vacuum bottle, a plate (5) of electrically insulating material being rigidly connected to the uprights, the plates serving to hold the vacuum bottle between said uprights, the frame being **characterized in that** said plate is connected to the uprights by mutual engagement and snap-fastening (8; 12), and **in that** said plate serves to center the vacuum bottle between said uprights.

2. The frame of claim 1, in which said centering plate (5) has two positioning openings (8), each of which receives a respective stud (12) of a corresponding upright, and two snap-fastening tongues (9) each of which engages in an opening (13) of a corresponding upright.

3. The frame of claim 1 or 2, in which each upright (1, 2) has a window (14) through which the centering plate (5) can be inserted.

4. The frame of claim 2, in which said snap-fastening tongues (9) of said centering plate engage in the openings (13) of the uprights from the respective outside faces thereof.

5. The frame of any one of claims 1 to 4, in which said centering plate (5) has a central bore (11) in which a cylindrical portion of said vacuum bottle (4) is engaged.

6. The frame of any one of claims 1 to 5, in which each upright has screw-fixing means (16) for fixing the electrical connections of the vacuum bottle, each screw-fixing means being of dovetailed shape.

7. The frame of any one of claims 1 to 6, in which the two uprights (1, 2) and the centering plate (5) are made of electrically insulating material by molding and/or thermoforming a plastics material and/or a composite material.

8. A power switch module comprising at least two frames according to any one of claims 1 to 7, removably fixed on a support, said uprights of one frame and said uprights of the other frame being adjacent to one another in pairs.
